# EUROPÄISCHE PATENTSCHRIFT

(11) **EP 0 788 762 B1**
(45) Veröffentlichungstag und Bekanntmachung des Hinweises auf die Patenterteilung: **10.03.1999**
(21) Anmeldenummer: 97100432.0
(22) Anmeldetag: 14.01.1997
(51) Int. Cl.: A47L 13/59

(54) **Presseinrichtung für nasse Wischtücher**
Wringing device for wet floorcloths
Système de pressage pour torchons humides

(30) Priorität: 18.01.1996 DE 19601665
(43) Veröffentlichungstag der Anmeldung: 13.08.1997
(73) Patentinhaber: LEIFHEIT Aktiengesellschaft, D-56377 Nassau (DE)
(72) Erfinder: Pätzold, Dieter, 56377 Nassau (DE); Ohm, Heinz Josef, 65550 Limburg (DE)

(56) Entgegenhaltungen:
- FR-A- 2 491 753
- US-A- 4 620 340

## Beschreibung

Die Erfindung bezieht sich auf eine Presseinrichtung für nasse Wischtücher zum Reinigen von Fußböden und dergleichen mit einer wasserabführenden Pressauflage und einem die Winkelbewegung einer Presseinheit relativ zu der eines Betätigungshebels vergrößerndem Übertragungssystem.

Dadurch soll es ermöglicht werden, daß zum Einführen des Wischtuches in die Presseinrichtung eine große Öffnung zur Verfügung steht, aber für den eigentlichen Pressvorgang dennoch mit einer relativ kleinen Winkelbewegung des Betätigungshebels gearbeitet werden kann. Derartige Presseinrichtungen sind durch die Europäischen Patentanmeldungen 0 160 532 und 0 480 327 bekannt. Dabei arbeitet die eine Einrichtung mit zwei gegeneinander gerichteten Pressplatten, während die andere Einrichtung über eine Pressrolle im Bewegungsablauf auspresst. Beiden Einrichtungen gemeinsam ist der Nachteil, daß ein aus mehreren Heben bestehendes Übertragungssystem erforderlich ist. Dies erfordert einen hohen Fertigungsaufwand und die Verwendung hochwertiger Materialien für die Übertragungshebel und deren Lagerung.

Dies ist wohl auch der Grund, weshalb derartige Presseinrichtungen bislang nur in den Profibereich Eingang fanden.

Eine weitere Presseinrichtung ist durch die US-PS 2 651 073 bekannt. Dabei arbeiten zwei senkrecht stehende Pressplatten gegeneinander, wobei die bewegliche Pressplatte über einen Bolzen in einem Schlitz geführt und von einem zweiarmigen Betätigungshebel über eine Kulisse und einen zweiten Bolzen waagerecht bewegt wird.

Um ein Verkanten der Pressplatte zu verhindern und ein brauchbares Pressergebnis zu erzielen, ist es erforderlich, das zu pressende Wischtuch gleichmäßig mit Sorgfalt einzulegen. Der Bauaufwand der Einrichtung ist hoch und montageintensiv.

Durch die DE-PS-235 401 und die FR-PS 2 491 753 sind Hand-Presseinrichtungen bekannt, bei denen über einen Hebel Zinken gegeneinander bewegt werden.

Dabei wird bei der DE-PS-235 401 das Wischtuch über einen beweglichen Zinken gehalten und durch Drehen und Festhalten des anderen Endes ausgewrungen. Der Vorgang ist umständlich und erfordert das Anfassen des Wischtuches.

Mit der Zange nach der FR-PS-2 491 753 ist ein Auspressen von Wischtüchern nur bedingt möglich und Schwämme nur in einer vorgebenen Größe. Die Wischtücher bzw. die Schwämme müssen ebenfalls mit der Hand angefaßt werden.

Aufgabe der Erfindung ist es, eine Presseinrichtung zu schaffen, die für unterschiedliche Wischeinrichtungen brauchbar ist und derart einfach und kostengünstig zu produzieren ist, daß sie auch im normalen Haushalt Eingang finden kann. Zudem muß die Bedienung einfach und aus sich heraus verständlich sein.

Diese Aufgabe wird mit den kennzeichnenden Merkmalen des Hauptanspruches bzw. des Nebenanspruches gelöst.

Durch die konkave Ausführung der Presseinheit und der Pressauflage mit ineinandergreifenden Teilen wird eine Situation ähnlich dem Wringen mit der Hand erreicht. Dadurch kann mit relativ geringen Kräften ein hoher Auspressgrad erreicht werden. Zudem ist es möglich, die ineinandergreifenden Teile derart auszubilden, daß ein Wischtuch zumindest einseitig an einem Wischrahmen, dessen Endteile aus einem Drahtbügel bestehen, befestigt bleibt.

Weiter wird durch die direkte Beaufschlagung der Presseinheit durch den Betätigungshebel über eine Steuerkurve ein Übertragungssystem ohne Zwischenhebel geschaffen. Da dadurch relativ geringe Anforderungen an die Toleranzgenauigkeiten gestellt werden, ist es möglich, die gesamte Einheit aus Kunststoff zu fertigen. So ist auch eine bedienungs- und reinigungsfreundliche Gestaltung möglich. Der Rand der Pressauflage kann trichterförmig erweitert werden, so daß das zu pressende Wischtuch sehr leicht eingeführt werden kann.

Ein Ausführungsbeispiel der Erfindung wird anhand der Zeichnungen näher dargestellt.

Es zeigen:
- Figur 1: einen Schnitt durch eine Presseinrichtung aufgesetzt auf einen Behälter in geschlossenem Zustand,
- Figur 2: einen Schnitt durch eine Presseinheit in geöffnetem Zustand und
- Figur 3: einen Schnitt gemäß der Linie III-III nach Figur 2.

Auf einen Behälter 1 ist mittels ihres Grundrahmens 2 eine Presseinrichtung 3 aufgesetzt. Der Grundrahmen 2 ist einseitig mit einer Hinterbördelung 4 versehen, mit der die Presseinrichtung in den Abschlußrand 5 des Behälters eingehängt ist. Auf der gegenüberliegenden Seite ist der Grundrahmen mit einem Rastnocken 6 zur Verrastung der Presseinrichtung auf dem Behälter 1 versehen.

An den Grundrahmen 2 ist eine Pressauflage 7 angeformt. Ausgehend von einer Schmalseite 8 des Grundrahmens 2 ist im Übergang 9 ein Betätigungshebel 10 gelagert. Dieser Übergang 9 geht in den eigentlichen Presskorb 11 über, an den sich ein Einführtrichter 12 anschließt.

Zwischen dem Obergang 9 und dem Presskorb 11 ist am Rand des Presskorbes 11 eine im Querschnitt verzahnte Lagerung 14 für eine Presseinheit 15 vorgesehen. Die Presseinheit 15 ist konkav ausgeführt und besteht aus den Lagerflügeln 16, dem Pressstempel 17 und Zinken 18, die in Durchbrüche 19 des Einführtrichters 12 eintauchen.

Die Presseinheit 15 ist über beidseitig angeordnete Gleitzapfen 20 an beidseitigen Kurven 21, die durch Schlitze 22 in den Seitenwänden 23 des Betätigungshebels 10 gebildet sind, beaufschlagt.

Die Kurve 21 ist dabei so ausgelegt, daß zunächst ein schneller Ablauf bei großer Winkelbewegung relativ zu einer kleinen Winkelbewegung des Betätigungshebels führt, um dann über einen steilen Anstieg 24 in den Bereich der optimalen Auspressung bei geringem Weg überzugehen.

Die Rückstellung der Presseinheit 15 mit dem Betätigungshebel 10 erfolgt über eine nicht dargestellte Feder. Dabei kann sowohl eine Druckfeder als auch eine Drehstabfeder, die durch die Achse 25 bzw. 26 dargestellt ist, eingesetzt werden. Um die gesamte Presseinrichtung aus Kunststoff fertigen zu können, ist der Betätigungshebel 10 als rechteckiger Rahmen mit zwei seitlichen Armen 27, eine diese verbindende Trittauflage 28 und einer Verbindungshaube 29 ausgeführt. Diese dient in geöffnetem Zustand der Presseinrichtung 3, dargestellt in Figur 2, zusammen mit dem Einführtrichter 12 als Einführhilfe für das auszupressende Wischtuch und ist zum anderen Spritzschutz über den gesamten Pressvorgang bis zur in Figur 1 dargestellten Lage. Dabei werden auch in geöffnetem Zustand über eine Querplatte 30 die Zinken 18 abgedeckt.

Die Zinken 18 sind teilweise mit Anschrägungen 31 versehen, wodurch es möglich ist, das Wischtuch bei Wischrahmen aus einem Drahtbügel zumindest einseitig an diesem beim Auspressvorgang zu belassen.

Zur Wasserabfuhr beim Auspreßvorgang sind im Presskorb 11 Öffnungen 32 vorgesehen. Das über den Presskorb 11 hinausschießende Wasser wird über den Rand 13 und den Übergang 9 zu einer weiteren Ablauföffnung 32, die durch einen Steg 34 begrenzt ist, abgeführt.

Die Proportionen der Presseinrichtung zum Grundrahmen sind so bemessen, daß durch die Presseinrichtung 3 etwa die Hälfte des bevorzugt rechteckig ausgeführten Behälters abgedeckt wird, so daß ein genügend großer Freiraum 35 zum Eintauchen des Wischtuches in den Behälter 1 verbleibt.

## Patentansprüche

1. Preßeinrichtung für nasse Wischtücher zum Reinigen von Fußböden mit einer wasserabführenden Preßauflage und einem die Winkelbewegung einer Preßeinheit relativ zu der eines zweiarmigen Betätigungshebels vergrößernden Übertragungssystem, wobei ein Arm des Betätigungshebels eine Kulisse aufweist, in der ein Teil der Preßeinheit geführt wird, dadurch gekennzeichnet, daß sowohl die Preßauflage (7) als auch die Preßeinheit (15) gegeneinander konkav ausgeführt und mit ineinandergreifenden Durchbrüchen (19) bzw. Zinken (18) versehen sind, wobei die Preßeinheit (15) über die Kulisse (22) mit dem einstückigen Betätigungshebel (10) verbunden ist.

2. Preßeinrichtung nach Anspruch 1, dadurch gekennzeichnet, daß die Preßeinheit (15) durch eine Achse (25) in den Lagerflügeln (16) drehbar gelagert ist und über beidseitig angeordnete Gleitzapfen (20) in den Kulissen (22) geführt ist.

3. Preßeinrichtung nach Anspruch 2, dadurch gekennzeichnet, daß die Preßeinheit (15) durch eine Feder zurückgestellt wird.

4. Preßeinrichtung nach einem der Ansprüche 1 bis 3, dadurch gekennzeichnet, daß die Kulissen (22) im Endbereich der Auspreßbewegung einen steilen Anstieg (24) aufweisen.

5. Preßeinrichtung nach einem der Ansprüche 1 bis 4, dadurch gekennzeichnet, daß der Betätigungshebel (10) in eine Verbindungshaube (29) übergeht, wobei die Kulissen (22) in Seitenwänden (23) des Betätigungshebels (10) gebildet sind.

6. Preßeinrichtung nach einem der Ansprüche 1 bis 4, dadurch gekennzeichnet, daß im geöffneten Zustand der Preßeinrichtung (15) die Zinken (18) von einer Querplatte (30) abgedeckt sind.

7. Preßeinrichtung nach einem der Ansprüche 1 bis 6, dadurch gekennzeichnet, daß die Verbindungshaube (29) in geöffnetem Zustand zusammen mit einem Einführtrichter (12) am Preßkorb (11) als Einführhilfe vorgesehen ist.

8. Preßeinrichtung nach einem der Ansprüche 1 bis 7, dadurch gekennzeichnet, daß der Betätigungshebel (10) als rechteckiger Rahmen mit zwei seitlichen Armen (27), eine diese verbindende Trittauflage (28) und der als Spritzschutz dienenden Verbindungshaube (29) ausgeführt ist.

9. Preßeinrichtung nach einem der Ansprüche 1 bis 8, dadurch gekennzeichnet, daß die Einführrichtung des Wischtuches und die Preßrichtung jeweils vertikal ist.

10. Preßeinrichtung nach einem der Ansprüche 1 bis 9, dadurch gekennzeichnet, daß die Preßeinrichtung (3) aus einem Grundrahmen (2) zur Adapation auf einen Behälter (1), an den die Preßauflage (7) angeformt ist, dem Betätigungshebel (10), der am Übergang (9) zwischen Grundrahmen (2) und Preßauflage (7) und der Preßeinheit (15) gelagert ist, die wiederum am Rand (13) der Preßauflage (7) gelagert ist, besteht.

## Claims

1. Squeezing device for wet floorcloths for cleaning floors, having a water-draining squeezing support and a transmission system which increases the angular movement of a squeezing unit relative to that of a two-armed actuating lever, one arm of the actuating lever having a slotted guide link in which part of the squeezing unit is guided, characterized in that both the squeezing support (7) and the squeezing unit (15) are of mutually concave design and are provided with intermeshing openings (19) and prongs (18), respectively, the squeezing unit (15) being connected to the integral actuating lever (10) via the slotted guide link (22).

2. Squeezing device according to Claim 1, characterized in that the squeezing unit (15) is mounted rotatably at the bearing wings (16) by means of a spindle (25) and is guided in the slotted guide links (22) via sliding pegs (20) arranged on both sides.

3. Squeezing device according to Claim 2, characterized in that the squeezing unit (15) is reset by means of a spring.

4. Squeezing device according to one of Claims 1 to 3, characterized in that the slotted guide links (22) have a steep rise (24) in the end region of the squeezing-out movement.

5. Squeezing device according to one of Claims 1 to 4, characterized in that the actuating lever (10) merges into a connecting hood (29), the slotted guide links (22) being formed in side walls (23) of the actuating lever (10).

6. Squeezing device according to one of Claims 1 to 4, characterized in that in the opened state of the squeezing device (15), the prongs (18) are covered by a transverse plate (30).

7. Squeezing device according to one of Claims 1 to 6, characterized in that in the opened state, the connecting hood (29) together with an introducing funnel (12) is provided on the squeezing basket (11) as an introducing aid.

8. Squeezing device according to one of Claims 1 to 7, characterized in that the actuating lever (10) is designed as a rectangular frame having two lateral arms (27), a foot-operated support (28) connecting the latter and the connecting hood (29) which serves as a spray guard.

9. Squeezing device according to one of Claims 1 to 8, characterized in that the introducing direction of the floorcloth and the squeezing direction are in each case vertical.

10. Squeezing device according to one of Claims 1 to 9, characterized in that the squeezing device (3) consists of a basic frame (2) for adaptation to a container (1), on which frame the squeezing support (7) is integrally formed, of the actuating lever (10) which is mounted at the transition (9) between the basic frame (2) and squeezing support (7), and of the squeezing unit (15) which is mounted in turn on the edge (13) of the squeezing support (7).

## Revendications

1. Dispositif de pressage pour serpillières humides en vue du nettoyage de sols, comprenant un support d'essorage évacuant l'eau, et un système de transmission amplifiant le mouvement angulaire d'une unité d'essorage par rapport à celui d'un levier d'actionnement à deux bras, un bras dudit levier d'actionnement présentant une fente de coulissement dans laquelle une partie de l'unité d'essorage est guidée, caractérisé par le fait que tant le support d'essorage (7), que l'unité d'essorage (15), sont de réalisation concave en direction l'un de l'autre et sont respectivement munis d'évidements (19) et de fourchons (18) s'interpénétrant, l'unité d'essorage (15) étant reliée au levier monobloc d'actionnement (10) par l'intermédiaire de la fente de coulissement (22).

2. Dispositif de pressage selon la revendication 1, caractérisé par le fait que l'unité d'essorage (15) est montée à rotation dans les ailes de portée (16) au moyen d'un axe (25) et est guidée, dans les fentes de coulissement (22), par l'intermédiaire de tenons de glissement (20) situés des deux côtés.

3. Dispositif de pressage selon la revendication 2, caractérisé par le fait que l'unité d'essorage (15) est rappelée par un ressort.

4. Dispositif de pressage selon l'une des revendications 1 à 3, caractérisé par le fait que les fentes de coulissement (22) présentent une zone ascendante (24) à pente raide dans la plage extrême du mouvement d'essorage.

5. Dispositif de pressage selon l'une des revendications 1 à 4, caractérisé par le fait que le levier d'actionnement (10) fusionne dans une coiffe de solidarisation (29), les fentes de coulissement (22) étant formées dans des parois latérales (23) dudit levier d'actionnement (10).

6. Dispositif de pressage selon l'une des revendications 1 à 4, caractérisé par le fait que les fourchons (18) sont recouverts par une plaquette transversale (30) à l'état ouvert du dispositif d'essorage (15).

7. Dispositif de pressage selon l'une des revendications 1 à 6, caractérisé par le fait que la coiffe de solidarisation (29) est prévue en tant qu'auxiliaire d'introduction à l'état ouvert, conjointement à un entonnoir d'introduction (12) sur le panier d'essorage (11).

8. Dispositif de pressage selon l'une des revendications 1 à 7, caractérisé par le fait que le levier d'actionnement (10) est réalisé sous la forme d'un cadre rectangulaire comprenant deux bras latéraux (27), un support marchepied (28) reliant ces derniers, et la coiffe de solidarisation (29) servant de protection anti-éclaboussures.

9. Dispositif de pressage selon l'une des revendications 1 à 8, caractérisé par le fait que la direction d'introduction de la serpillière et la direction d'essorage sont respectivement verticales.

10. Dispositif de pressage selon l'une des revendications 1 à 9, caractérisé par le fait que ledit dispositif de pressage (3) se compose d'un cadre d'embase (2) destiné à l'adaptation sur un réceptacle (1), et sur lequel le support d'essorage (7) est moulé d'un seul tenant, du levier d'actionnement (10) monté à la transition (9) entre le cadre d'embase (2) et le support d'essorage (7), et de l'unité d'essorage (15) montée, à son tour, sur le bord (13) dudit support d'essorage (7).
